# FASCICULE DE BREVET EUROPEEN

(11) **EP 1 845 054 B1**
(45) Date de publication et mention de la délivrance du brevet: **27.02.2013**
(21) Numéro de dépôt: 07007312.7
(22) Date de dépôt: 10.04.2007
(51) Int. Cl.: B66B 13/20, B66B 13/18, E05B 65/00

(54) **Dispositif de condamnation d'une serrure a securite positive notamment pour porte paliere d'appareil elevateur, et serrure le comportant.**
Vorrichtung zur Verriegelung eines ausfallsicheren Schlosses, insbesondere für eine Etagentür eines Aufzugs, und diese Vorrichtung enthaltendes Schloss
Device for locking a positive safety lock, in particular for an elevator door, and lock comprising same

(30) Priorité: 10.04.2006 FR 0603133
(43) Date de publication de la demande: 17.10.2007
(73) Titulaire: Prudhomme SA, 94140 ALFORTVILLE (FR)
(72) Inventeur: Lassiaz, Philippe, 75007 Paris (FR)
(74) Mandataire: Cabinet Plasseraud

(56) Documents cités:
- EP-A- 1 460 018
- WO-A-96/01223
- WO-A-03/006354
- FR-A1- 2 769 609

## Description

La présente invention concerne une serrure à sécurité positive, notamment pour porte palière d'appareil élévateur, et plus particulièrement un dispositif de condamnation qui lui est incorporé.

Dans une installation d'élévateur ou d'ascenseur, les serrures de porte palière constituent un élément essentiel de la sécurité des utilisateurs, puisqu'elles visent à empêcher toute ouverture d'une porte palière lorsqu'une cabine ne se trouve pas en face de celle-ci.

En outre, ces serrures fournissent au système central de commande de l'élévateur ou de l'ascenseur des signaux logiques de sécurité permettant d'interdire toute manoeuvre de la cabine lorsque la porte palière est ouverte ou mal refermée.

Une serrure à sécurité positive selon le préambule de la revendication 1 est déjà connu de FR-A-2769609.

On connaît déjà des serrures à sécurité positive comprenant au sein d'un boîtier, susceptible d'être fixé sur l'huisserie d'une porte palière, un pêne de verrouillage de la porte susceptible de coopérer avec un percuteur fixe solidaire du ventail de la porte, un bras de manoeuvre disposé sur le boîtier, de manière à pouvoir être actionné sur le plan frontal ou latéral, par une came fixe ou mobile et un ou plusieurs contacts électriques de pêne.

Ce type de serrure a, par exemple, déjà été décrit par la demanderesse dans le brevet européen EP n° 1 023 513, mais l'art antérieur peut être constitué par toute serrure de ce type.

Il est connu de ne pas pouvoir accéder à la commande de secours de celle-ci, que par l'intermédiaire d'une clé femelle dite « en triangle » susceptible de coopérer en déverrouillage avec un élément mâle correspondant solidaire de la bielle, accessible depuis l'extérieur, par tout opérateur autorisé.

Mais, force a été de constater que ce moyen était également utilisé par des personnes malveillantes, provoquant ainsi des accidents, du fait que la serrure n'assurait plus alors sa fonction de condamnation de la cabine lorsque celle-ci n'était pas à l'étage.

A défaut de pouvoir accéder « au triangle », des actes de vandalisme se sont parfois reportés sur le bras de manoeuvre, en exerçant une action mécanique sur celui-ci pour simuler l'arrivée d'une cabine et donc obtenir le déverrouillage de la serrure.

Il s'est donc avéré nécessaire de trouver une solution efficace, interdisant toute action malveillante, à la fois sur le « triangle » et sur le bras de manoeuvre externe de la serrure.

A cet effet, l'invention concerne une serrure à sécurité positive notamment pour porte palière d'élévateur, comprenant un boîtier sur et dans lequel sont intégrés :
- un pêne de verrouillage monté coulissant dans le boîtier et susceptible de coopérer avec une pièce de verrouillage solidaire du ventail de la porte
- une bielle actionnable angulairement, solidaire d'un axe rotatif traversant le boîtier et susceptible d'être commandé de l'extérieur par une clé de déverrouillage de secours, laquelle bielle est en liaison avec le pêne pour le déplacer entre deux positions de verrouillage et de déverrouillage, par rapport à la porte
- un bras de manoeuvre externe solidaire de l'axe de bielle susceptible d'être déplacé par la cabine de l'élévateur lorsqu'elle se trouve à l'étage pour commander en déverrouillage le pêne par l'intermédiaire de la bielle
- des moyens de rappel élastiques de la bielle pour que celle-ci exerce une poussée permanente sur le pêne,
caractérisée en ce qu'elle comporte en outre des moyens de condamnation temporaire en rotation de la tête de bielle par action directe sur celle-ci, pour une position de verrouillage du pêne, de manière à interdire toute action malveillante de déverrouillage en agissant sur l'axe de bielle à l'aide de la clé de secours ou par action directe sur le bras de manoeuvre externe.

Selon l'invention, est obtenue ainsi une serrure comportant un dispositif de condamnation positive du pêne ayant une double fonction.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence aux dessins annexés sur lesquels :
La figure 1 est une vue d'ensemble d'une porte palière équipée d'une serrure selon l'invention.
La figure 2A est une vue de dessus partielle de la serrure en position verrouillée.
La figure 2B est une vue de dessus partielle de la serrure en position déverrouillée, alors qu'une cabine est présente en vis-à-vis du vantail de la porte palière.
La figure 2C est une vue de dessus partielle de la serrure en position verrouillée, en présence d'une cabine.
La figure 3 est une vue interne de face d'une serrure selon l'invention en position de verrouillage.
La figure 4 est une vue interne de face de la même serrure, en position de déverrouillage.
La figure 5 est une vue en perspective d'une bielle selon l'invention.
Les figures 6A et 6B représentent respectivement en vues de face et de dessus les moyens de condamnation en rotation de la bielle, en position de déverrouillage.
Les figures 7A et 7B représentent respectivement en vues de face et de dessus les moyens de condamnation en rotation de la bielle, en position de verrouillage, l'électro-aimant étant sous tension.

Selon un exemple d'application non limitatif, la serrure 1 est destinée à être fixée dans un logement 2 ménagé dans le montant d'un cadre 3 d'une porte palière 4 (voir figure 1). La figure 1 comporte un boîtier 5 ; un pêne réglable 6 prévu pour s'engager dans une pièce de verrouillage 7 solidaire du vantail de la porte palière 4 et pourvu d'un percuteur fixe 8 ; et un bras de manoeuvre 9 pourvu d'un galet de contact 10.

La serrure 1 est également reliée par des moyens de liaison électriques (non représentés) à des équipements de commande de l'ascenseur. La serrure 1 est conçue pour permettre un réglage aisé de la position latérale ou d'attaque du pêne 6 en fonction de l'écartement effectif x entre le vantail 4 et le cadre 3, après fixation de la serrure 1 au sein de l'emplacement 2, par exemple sur la paroi intérieure du montant du cadre 3.

On va maintenant décrire trois situations caractéristiques rencontrées dans l'utilisation d'une serrure 1 en référence aux figures 2A à 2C.

Une première situation, illustrée par la figure 2A, correspond à un verrouillage du vantail de la porte palière 4 alors que la cabine ne se trouve pas en vis-à-vis de cette porte. Dans cette situation, le pêne réglable 6 est complètement engagé dans la pièce de verrouillage 7A et de la porte palière 4 assurant ainsi le verrouillage de cette porte, tandis que le bras de manoeuvre 9 se trouve au repos. Le contact électrique de la serrure 1 est alors dans un état logique « 1 » correspondant à une autorisation de mise en marche du courant de l'ascenseur.

Dans une seconde situation, illustrée par la figure 2B, une cabine 11 vient d'arriver et de s'immobiliser en vis-à-vis du vantail de la porte palière 4. Un organe de commande 12 provoque le déplacement d'un patin mobile 13 solidaire de la cabine 11, qui rentre en contact avec le galet 10 du bras de manoeuvre 9 et qui, en exerçant une poussée sur ce galet, provoque un mouvement de rotation de l'axe dudit bras 9. Ce mouvement de rotation a pour effet de déplacer le pêne 6 vers l'intérieur de la serrure 1 et de libérer ainsi la porte palière 4, et d'ouvrir le contacteur électrique avec pour conséquence l'inhibition de tout déplacement de l'ascenseur.

Lorsqu'une demande d'utilisation de l'ascenseur est détectée, l'organe de commande 12 provoque le retrait du patin mobile 13 et donc un mouvement de rotation inverse du bras de manoeuvre 9. Ceci a pour effet d'une part de libérer le pêne 6 vers l'extérieur de la serrure 1 jusqu'à ce qu'il soit engagé dans la pièce de verrouillage 7 du vantail de la porte palière 4, et d'autre part, de replacer le contacteur électrique de la serrure 1 dans un état « 1 » autorisant la commande de motorisation de l'ascenseur.

On va maintenant décrire un exemple pratique de réalisation d'une serrure 1 selon l'invention en référence aux figures 3 et 4.

La serrure 1, comprend au sein du boîtier 5 le pêne réglable 6 mobile à l'intérieur d'un palier de guidage et prolongé à son extrémité intérieure par une pièce coulissante reliée par articulation au pied d'une bielle 15. Le pêne 6 est constitué par une pièce cylindrique coulissante comprenant sur toute sa longueur un alésage central prévu pour recevoir un noyau 14 mobile pouvant coulisser dans le pêne 6. La bielle 15, actionnable angulairement, est solidaire d'un axe rotatif 16 traversant le boîtier 5 et est susceptible d'être commandée de l'extérieur par une clé de déverrouillage de secours, laquelle bielle est en liaison avec le pêne 6 pour le déplacer entre deux positions, celle de verrouillage et celle de déverrouillage, par rapport à la porte 4. La tête 17 de bielle 15 comprend un logement prévu pour recevoir une extrémité d'un ressort 20 disposé entre la tête 17 de bielle 15 et un logement ménagé dans un culbuteur pour recevoir l'autre extrémité de ressort 20 disposé autour d'une barre de guidage 19.

Selon l'invention, la serrure 1 comporte des moyens 21 de condamnation temporaire de la tête 17 de bielle 15 par action directe sur celle-ci, pour une position de verrouillage du pêne 6, de manière à interdire toute action malveillante de déverrouillage en agissant sur l'axe 16 de bielle 15 à l'aide d'une clé ou par action directe sur le bras de manoeuvre externe 9.

Selon une autre caractéristique de l'invention, les moyens 21 de condamnation temporaire en rotation de la tête 17 de bielle 15 sont constitués par une butée 22 réalisée en relief ou en creux, sur la périphérie externe de ladite tête 17 et susceptible de coopérer avec un doigt d'arrêt 23 mobile en translation, solidaire d'un noyau ferromagnétique 24 d'un électro-aimant 25 disposé fixement à proximité de la tête 17 et dont la mise sous tension électrique, effectuée à la demande, assure l'extraction du noyau 24 d'où du doigt d'arrêt 23, pour coopérer en immobilisation avec la butée 22 de la tête 17, pour une condamnation en rotation de celle-ci, dans une position de verrouillage du pêne 6 et dont la mise hors tension électrique de la bobine 25 permet à un ressort interne d'assurer le rappel de son noyau 24 d'où du doigt d'arrêt 23 et conséquemment la libération de la tête 17 de bielle 15 pour autoriser l'actionnement du pêne 6 en déverrouillage par celle-ci.

Selon une variante de réalisation inverse à la précédente, les moyens 21 de condamnation temporaire en rotation de la tête 17 de bielle 15 sont constitués par une butée 22 réalisée en relief ou en creux, sur la périphérie externe de ladite tête 17 et susceptible de coopérer avec un doigt d'arrêt 23 mobile en translation, solidaire d'un noyau ferromagnétique 24 d'un électro-aimant 25 disposé fixement à proximité de la tête 17 et dont la mise hors tension électrique, effectuée à la demande, permet à un ressort interne d'assurer l'extraction du noyau 24 d'où du doigt d'arrêt 23, pour coopérer en immobilisation avec la butée 22 de la tête 17, pour une condamnation en rotation de celle-ci, dans une position de verrouillage du pêne 6 et dont la mise sous tension électrique de la bobine 25 assure le rappel de son noyau 24 d'où du doigt d'arrêt 23 et conséquemment la libération de la tête 17 de bielle 15 pour autoriser l'actionnement du pêne 6 en déverrouillage par celle-ci.

Selon une autre caractéristique de l'invention, et comme le montrent bien les figures 3, 4 et 5, ainsi que les figures 6A, 6B et 7A, 7B, la butée 22 de bielle 15 est constituée par un becquet dirigé vers le bas, disposé de manière centrale sur la tête 17 et en ce que le doigt d'arrêt 23, assujetti au noyau 24 mobile en translation de la bobine 25, présente une extrémité biseautée dirigée vers le haut, pour offrir d'une part un plan d'appui stable à la butée 22 en forme de becquet de la tête 17 de bielle 15 et d'autre part pour permettre un réarmement automatique des moyens de condamnation lors d'une coupure de courant.

Préférentiellement, comme le montrent les figures 6A, 6B et 7A, 7B, le doigt d'arrêt 23, assujetti au noyau 24 mobile en translation de la bobine 25, présente une extrémité biseautée dirigée vers le haut, pour offrir un plan d'appui stable à la butée 22 en forme de becquet de la tête 17 de bielle 15.

## Revendications

1. Serrure à sécurité positive (1) notamment pour porte palière (4) d'élévateur, comprenant un boîtier (5) sur et dans lequel sont intégrées :
- un pêne de verrouillage (6) monté coulissant dans le boîtier (5) et susceptible de coopérer avec une pièce de verrouillage (7) solidaire du ventail de la porte (4)
- une bielle (15) actionnable angulairement, solidaire d'un axe rotatif (16) traversant le boîtier (5) et susceptible d'être commandé de l'extérieur par une clé de déverrouillage de secours, laquelle bielle (15) est en liaison avec le pêne (6) pour le déplacer entre deux positions l'une de verrouillage et l'autre de déverrouillage, par rapport à la porte (4)
- un bras de manoeuvre externe (9) solidaire de l'axe (16) de bielle (15) susceptible d'être déplacé par la cabine (11) de l'élévateur lorsqu'elle se trouve à l'étage pour commander en déverrouillage le pêne (6) par l'intermédiaire de la bielle (15)
- des moyens de rappel élastiques (20) de la bielle (15) pour que celle-ci exerce une poussée permanente sur le pêne (6),
**caractérisée en ce qu'**elle comporte en outre des moyens (21) de condamnation temporaire en rotation de la tête (17) de bielle (15) par action directe sur celle-ci, pour une position de verrouillage du pêne (6), de manière à interdire toute action malveillante de déverrouillage en agissant sur l'axe (16) de bielle (15) à l'aide de la clé de secours ou par action directe sur le bras de manoeuvre externe (9).

2. Serrure selon la revendication 1, **caractérisée en ce que** les moyens (21) de condamnation temporaire en rotation de la tête (17) de bielle (15) sont constitués par une butée (22) réalisée en relief ou en creux, sur la périphérie externe de ladite tête (17) et susceptible de coopérer avec un doigt d'arrêt (23) mobile en translation, solidaire d'un noyau ferromagnétique (24) d'un électro-aimant (25) disposé fixement à proximité de la tête (17) et dont la mise sous tension électrique, effectuée à la demande, assure l'extraction du noyau (24) d'où du doigt d'arrêt (23), pour coopérer en immobilisation avec la butée (22) de la tête (17), pour une condamnation en rotation de celle-ci, dans une position de verrouillage du pêne (6) et dont la mise hors tension électrique de la bobine (25) permet à un ressort interne d'assurer le rappel de son noyau (24) d'où du doigt d'arrêt (23) et conséquemment la libération de la tête (17) de bielle (15) pour autoriser l'actionnement du pêne (6) en déverrouillage par celle-ci.

3. Serrure selon la revendication 1, **caractérisée en ce que** les moyens (21) de condamnation temporaire en rotation de la tête (17) de bielle (15) sont constitués par une butée (22) réalisée en relief ou en creux, sur la périphérie externe de ladite tête (17) et susceptible de coopérer avec un doigt d'arrêt (23) mobile en translation, solidaire d'un noyau ferromagnétique (24) d'un électro-aimant (25) disposé fixement à proximité de la tête (17) et dont la mise hors tension électrique, effectuée à la demande, permet à un ressort interne d'assurer l'extraction du noyau (24) d'où du doigt d'arrêt (23), pour coopérer en immobilisation avec la butée (22) de la tête (17), pour une condamnation en rotation de celle-ci, dans une position de verrouillage du pêne (6) et dont la mise sous tension électrique de la bobine (25) assure le rappel de son noyau (24) d'où du doigt d'arrêt (23) et conséquemment la libération de la tête (17) de bielle (15) pour autoriser l'actionnement du pêne (6) en déverrouillage par celle-ci.

4. Serrure selon la revendication 3, **caractérisée en ce que** la butée (22) de bielle (15) est constituée par un becquet dirigé vers le bas, disposé de manière centrale sur la tête (17) et **en ce que** le doigt d'arrêt (23), assujetti au noyau (24) mobile en translation de la bobine (25), présente une extrémité biseautée dirigée vers le haut, pour offrir d'une part un plan d'appui stable à la butée (22) en forme de becquet de la tête (17) de bielle (15) et d'autre part pour permettre un réarmement automatique des moyens de condamnation lors d'une coupure de courant.

## Claims

1. Positive safety lock (1), in particular for a lift landing door (4), comprising a casing (5) on and in which are integrated:
- a locking bolt (6) mounted so as to slide in the casing (5) and designed to co-operate with a locking piece (7) connected to the panel of the door (4),
- an angularly operable rod (15) joined to a rotating shaft (16) extending through the casing (5) and designed to be controlled from the exterior by an emergency unlocking key, which rod (15) is linked to the bolt (6) in order to displace it relative to the door (4) between two positions, one for locking and the other for unlocking,
- an external manoeuvring arm (9) joined to the shaft (16) of the rod (15) designed to be displaced by the lift cabin (11) when it is disposed at the landing for controlling the unlocking action of the bolt (6) via the rod (15),
- resilient return means (20) of the rod (15) so that the latter exerts a permanent thrusting action on the bolt (6),
**characterised in that** it further comprises means (21) for temporarily blocking rotation of the head (17) of the rod (15) by acting directly on it to obtain a locking position of the bolt (6) so as to prevent any malicious unlocking action by acting on the shaft (16) of the rod (15) with the aid of the emergency key or by acting directly on the external manoeuvring arm (9).

2. Lock as claimed in claim 1, **characterised in that** the means (21) for temporarily blocking the head (17) of the rod (15) preventing it from rotating consist in a stop (22) in the form of a protusion or concavity on the external periphery of said head (17) and designed to co-operate with a blocking finger (23) displaceable in translation, joined to a ferromagnetic core (24) of an electro-magnet (25) fixedly disposed in the proximity of the head (17) which, when supplied with electric voltage, this being effected on demand, causes the core (24) and hence the blocking finger (23) to be extracted so as to co-operate in an immobilising action with the stop (22) of the head (17) in order to block the latter preventing it from rotating into a position in which the bolt (6) is locked, and which, when electric voltage is removed from the coil (25), enables an internal spring to cause its core (24) and hence the blocking finger (23) to return and thereby release the head (17) of the rod (15) to allow the bolt (6) to be operated so that it is unlocked thereby.

3. Lock as claimed in claim 1, **characterised in that** the means (21) for temporarily blocking the head (17) of the rod (15) preventing it from rotating consist in a stop (22) in the form of a protusion or a concavity on the external periphery of said head (17) and designed to co-operate with a blocking finger (23) displaceable in translation, joined to a ferromagnetic core (24) of an electro-magnet (25) fixedly disposed in the proximity of the head (17) which, when the electric voltage is cut, this being effected on demand, enables an internal spring to extract the core (24) and hence the blocking finger (23) so as to co-operate in an immobilising action with the stop (22) of the head in order to block the latter preventing it from rotating into a position in which the bolt (6) is locked, and which, when the coil (5) is supplied with electric voltage, enables its core (24) and hence the blocking finger (23) to return so that the head (17) of the rod (15) is released to allow the bolt (6) to be operated so that it is unlocked thereby.

4. Lock as claimed in claim 3, **characterised in that** the stop (22) of the rod (15) consists in a downwardly directed nose disposed centrally on the head (17), and the blocking finger (23), fixed to the core (24), displaceable in translation, of the coil (25) has a chamfered end directed upwards so as to afford a stable support plane on the stop (22) in the form of a nose of the head (17) of the rod (15), on the one hand, and to allow the blocking means to be automatically reset in the event of a power cut, on the other hand.

## Patentansprüche

1. Ausfallsicheres Schloss (1), insbesondere für eine Etagentür (4) eines Aufzugs, mit einem Gehäuse (5), das aufweist:
- einen gleitbar in dem Gehäuse (5) angeordneten Verriegelungsriegel (6), der mit einem Verriegelungsstück (7), das mit einem Blatt der Tür (4) fest verbunden ist, zusammenwirkt,
- einen im Winkel drehbaren Schwenkarm (15), der mit einer sich durch das Gehäuse (5) erstreckenden Drehachse (16) fest verbunden ist und durch einen Sicherheitsentriegelungsschlüssel von außen betätigt werden kann, wobei der Schwenkarm (15) in Kontakt mit dem Riegel (6) ist, um ihn zwischen zwei Positionen, nämlich zwischen einer Verriegelungsposition und einer Entriegelungsposition, bezüglich der Tür (4) zu bewegen,
- einen mit der Achse (16) des Schwenkarms (15) fest verbundenen externen Betätigungsarm (9), der von der Kabine (11) des Aufzugs, wenn diese sich auf der Etage befindet, verschoben wird, um mit Hilfe des Schwenkarms (15) den Riegel (6) in Entriegelungsposition zu bringen,
- elastische Rückstelleinrichtungen (20) zum Rückstellen des Schwenkarms (15), so dass dieser einen ständigen Druck auf den Riegel (6) ausübt,
**dadurch gekennzeichnet, dass** das Schloss außerdem aufweist: eine direkt auf den Kopf (17) wirkende Einrichtung (21) zum temporären Blockieren (Verriegeln) der Drehung des Kopfs (17) des Schwenkarms (15) für eine Verriegelungsposition des Riegels (6), um jegliches böswilliges Handeln, das durch Einwirken auf die Achse (16) des Schwenkarms (15) mit Hilfe des Sicherheitsschlüssels oder durch direktes Einwirken auf den externen Betätigungsarm (9) zu einer Entriegelung führt, zu verhindern.

2. Schloss nach Anspruch 1, **dadurch gekennzeichnet, dass** die Einrichtung (21) zum temporären Blockieren der Drehung des Kopfs (17) des Schwenkarms (15) aus einem Anschlag (22) gebildet ist, der vorspringend oder vertieft an dem Außenumfang des Kopfs (17) gebildet ist und mit einem verschiebbaren Arretierungsfinger (23) zusammenwirkt, der mit einem ferromagnetischen Kern (24) eines stationär in der Nähe des Kopfs (17) angeordneten Elektromagneten (25) fest verbunden ist, der beim Anlegen einer elektrischen Spannung, was auf Wunsch erfolgt, das Ausfahren des Kerns (24) und somit des Arretierungsfingers (23) sicherstellt, um mit dem Anschlag (22) des Kopfs (17) immobilisierend zusammenzuwirken, um in einer Verriegelungsposition des Riegels (6) die Drehung des Kopfs (17) zu blockieren, und wobei das Abschalten der elektrischen Spannung der Spule (25) einer inneren Feder ermöglicht, das Einfahren des Kerns (24) und somit des Arretierungsfingers (23) und folglich die Freigabe des Kopfs (17) des Schwenkarms (15) sicherzustellen, um diesem die Betätigung des Riegels (6) für eine Entriegelung zu erlauben.

3. Schloss nach Anspruch 1, **dadurch gekennzeichnet, dass** die Einrichtung (21) zum temporären Blockieren der Drehung des Kopfs (17) des Schwenkarms (15) aus einem Anschlag (22) gebildet ist, der vorspringend oder vertieft an dem Außenumfang des Kopfs (17) ausgebildet ist und mit einem verschiebbaren Arretierungsfinger (23) zusammenwirkt, der mit einem ferromagnetischen Kern (24) eines stationär in der Nähe des Kopfs (17) angeordneten Elektromagneten (25) fest verbundenen ist, wobei das Abschalten der elektrischen Spannung, das auf Wunsch erfolgt, einer inneren Feder erlaubt, das Ausfahren des Kerns (24) und somit des Arretierungsfingers (23) sicherzustellen, um mit dem Anschlag (22) des Kopfs (17) immobilisierend zusammenzuwirken, um die Drehung des Kopfs (17) in einer Verriegelungsposition des Riegels (6) blockieren, und wobei das Anlegen der elektrischen Spannung der Spule (25) das Einfahren des Kerns (24) und somit des Arretierungsfingers (23) und folglich die Freigabe des Kopfs (17) des Schwenkarms (15) sicherstellt, um diesem die Betätigung des Riegels (6) für eine Entriegelung zu erlauben.

4. Schloss nach Anspruch 3, **dadurch gekennzeichnet, dass** der Anschlag (22) des Schwenkarms (15) aus einem nach unten gerichteten, zentral an dem Kopf (17) angeordneten Schnabel gebildet ist, und dadurch, dass der an dem verschiebbaren Kern (24) der Spule (25) angebrachte Arretierungsfinger (23) ein nach oben gerichtetes abgeschrägtes Ende aufweist, um einerseits dem schnabelförmigen Anschlag (22) des Kopfs (17) des Schwenkarms (15) eine stabile Stützfläche zu bieten und um andererseits ein automatisches Rückstellen der Blockierungseinrichtungen bei einer Stromunterbrechung zu erlauben.
